# EUROPÄISCHE PATENTANMELDUNG

(11) **EP 0 417 331 A1**
(43) Veröffentlichungstag der Anmeldung: **20.03.1991**
(21) Anmeldenummer: 89116694.4
(22) Anmeldetag: 09.09.1989
(51) Int. Cl.: B44D 3/12

(54) **Eimer für Streichmittel**

(71) Anmelder: Schoeller-Plast AG, CH-1680 Romont (CH)
(72) Erfinder: Wägli, Alex, CH-3652 Hilterfingen (CH)
(74) Vertreter: EGLI-EUROPEAN PATENT ATTORNEYS

(57) **Zusammenfassung**

Der Deckel (1) des Farbeimers (4) weist auf der Deckelinnenseite eine Vertiefung (7) auf. Am Deckelboden (3) der Vertiefung (7) sind Rippen (18) mit Abstand angeordnet, die eine waschbrettähnliche Rippenfläche (19) bilden. Werden in einem Eimer abgefüllte Anstreichfarben verwendet, wird der Deckel (1) mit nach oben gerichteter Vertiefung (7) auf den Boden oder eine Unterlage gelegt, wobei der den zum Streichen von Wänden und Decken benützte Farbroller über die Rippenfläche bewegt wird, um übermässige Farbe zu entfernen und eine gleichmässige Verteilung der Farbe auf dem Farbroller zu erreichen. Durch die Benützung des Deckels (1) kann der Verlust an Farbe gegenüber den bisher verwendeten Abstreichmitteln gering gehalten werden.

## Beschreibung

Die Erfindung betrifft einen Eimer für die Aufnahme von Anstreichmitteln, insbesondere von Anstreichfarben für den Anstrich von Wänden und Decken, welcher eine der Umrissform des Eimerrandes entsprechende Oeffnung aufweist, wobei diese Oeffnung für den Transport, die Lagerung und bei Nichtgebrauch der Anstreichmittel mit einem Deckel zu schliessen bestimmt ist.

Die Erfindung betrifft das Gebiet des Einsatzes von Anstreichmitteln. Bei den Anstreichmitteln handelt es sich im wesentlichen um Anstreichfarben, die in vielfältiger Ausführung aus viskosen Flüssigkeiten zur Verfügung stehen. Zum Auftragen der Anstreichfarben werden überwiegend Pinsel und Farbroller verwendet. Für grosse Flächen, deren Oberfläche nicht allzugrosse Rauhigkeiten aufweist, wird der Farbroller bevorzugt eingesetzt, welcher aus einem auf einer Welle rotierenden federkorbartigen Kern und einen darauf aufgebrachten vliesartigen Bezug zusammensetzt ist.

Zum Auftragen der Anstreichfarbe wird der Farbroller in die in einem Eimer bereitgestellte Anstreichfarbe getaucht, bis der Bezug vollständig mit Farbe getränkt ist. Zum Entferen von übermässiger Farbe und zur gleichmässigen Verteilung der Farbe auf dem Farbroller muss eine Abstreifvorrichtung verwendet werden, auf welcher der Farbroller hin- und herbewegt ist. Als Abstreifvorrichtung wird üblicherweise ein Sieb verwendet, das in den Farbbehälter gestellt wird. Damit lässt es sich jedoch kaum vermeiden, dass Farbtropfen über den Behälterrand auf den Boden fallen und zu Verschmutzungen und Farbverlusten führen.

Hier setzt die Erfindung ein, der die Aufgabe zugrundeliegt, beim Einsatz von Anstreichfarben erhöhte Sauberkeit zu gewährleisten und trotzdem in gleicher Weise die Vorbereitung des Farbrollers zu ermöglichen, damit das Entfernen der überschüssigen Farbe und die gleichmässige Verteilung derselben auf dem Farbroller gewährleistet ist.

Diese Aufgabe wird gemäss der Erfindung dadurch gelöst, dass an der Wand der Deckelinnenseite mehrere, mit Abstand angeordnete Rippen vorgesehen sind, die eine Rippenfläche bilden, welche sich mindestens über eine Teilfläche der Deckelinnenseite erstreckt. Zweckmässig können die Rippen der Rippenfläche parallel zueinander angeordnet sein und/oder einen abgerundeten Rippenrand aufweisen.

Ein Ausführungsbeispiel der Erfindung ist in der Zeichnung dargestellt und nachfolgend beschrieben. Es zeigen:
Fig. 1 Zwei Seitenansichten eines Deckels für einen Farbeimer, wobei die obere Hälfte der Figur eine Ansicht von aussen und die untere Hälfte eine Ansicht von innen zeigt.
Fig. 2 Stirnansichten des Deckels nach Fig. 1 längs der Linie II - II,
Fig. 3 einen Querschnitt des Deckels nach Fig. 1 längs der Linie III - III,
Fig. 4 eine Ansicht eines Farbeimers, auf welchem der Deckel nach Fig. 1 aufzusetzen bestimmt ist, und
Fig. 5 ein Detail des Randes des Farbeimers mit aufgesetztem Deckel.

Die Erfindung geht von der Ueberlegung aus, dass der Deckel eines Farbeimers nicht nur als Verschluss, sondern auch als Abstreichvorrichtung verwendet werden kann. Jeder Farbeimer benötigt einen Deckel, um die darin befindliche Anstreichfarbe möglichst lange verwendungsbereit zu erhalten und sie beim Transport, bei der Lagerung und bei Nichtgebrauch zu schützen. In Fig. 1 - 3 ist ein solcher Deckel für einen Farbeimer dargestellt. Ein geeigneter Farbeimer ist beispielsweise in Fig. 4 dargestellt, jedoch kann er auch anders geformt sein, vorausgesetzt, dass die Randpartie der Eimeröffnung so ausgebildet ist, dass der Deckel als Verschluss aufgesetzt werden kann.

Aus Fig. 1 ist ersichtlich, dass der mit 1 bezeichnete Deckel eine Rechteckform mit abgerundeten Ecken aufweist. Die Form kann aber beliebig gewählt und der Form des zu verwendenden Farbeimers angepasst werden.

Der Deckel 1 weist eine Abschlusswand 2 auf, die einen Deckelboden 3 umgibt. Die Abschlusswand 2 kann leicht konisch ausgebildet sein, damit der Deckel 1 leicht in die Randöffnung des Farbeimers eingesetzt werden kann. Die Abschlusswand 2 ist ein Teil der Randpartie 5 des Deckels 1, welche, wie aus Fig. 2 und 3 ersichtlich ist, im Querschnitt ein V-förmiges Profil bildet, von welchem der eine Schenkel die Abschlusswand 2 bildet und der andere Schenkel eine schrägverlaufende Verbindungsfläche 6 ist, welche die Abschlusswand 2 mit dem Deckelboden 3 verbindet. Durch die schrägverlaufende Verbindungsfläche 6 entsteht im Deckelinnern eine wannenähnliche Vertiefung 7, deren Verwendung noch später erläutert wird. Die Abschlusswand 2 und die Verbindungsfläche 6, welche die Schenkel des V-Profils der Randpartie 5 bilden, sind durch Rippen 9 ausgesteift, die mit Abstand angeordnet sind und die gesamte Vertiefung 7 umgeben. Durch die Rippen 9 wird eine entsprechende Versteifung der Randpartie 5 des Deckels 1 erreicht. Am Ende der den einen Schenkel des V-Profils bildenden Abschlusswand 2 schliesst ein Verschlussteil 11 an, der einen mit Abstand angenähert parallel zur Abschlusswand 2 angeordneten Schliessflansch 12 aufweist, der durch einen Randbogen 13 mit der Abschlusswand 2 verbunden ist. Der Schliessflansch 12 weist auf seiner, gegen die Abschlusswand 2 gerichteten Flanschseite einen Haltenocken 15 auf, welcher zum Festhalten des Deckels 1 an einem, den Eimerrand bildenden Randflansch 15, siehe Fig. 4, bestimmt ist.

An einer der abgerundeten Ecken des Deckels 1 ist am freien Rand des Schliessflansches 12 eine Haltevorrichtung, beispielsweise ein Ring 17, angeordnet, durch welche das Oeffnen des Deckels am Eimerrand erleichtert wird, indem damit der Haltenocken 14 beidseits des Ringes 17 vom Randflansch 15 des Farbeimers 4 gelöst werden kann.

Am Grund der Vertiefung 7 sind eine Anzahl Abstreifrippen 18 mit Abstand angeordnet. Die Abstreifrippen 18 verlaufen gerade und liegen parallel zueinander. Es ist aber auch möglich, die Form der Abstreifrippen zu ändern und beispielsweise gebogene, keilförmige, zick-zack-förmige, buckelförmige und aus diesen Formen kombinierte Abstreifrippen 18 zu verwenden. Der Deckelboden 3 erhält damit ein waschbrettähnliches Aussehen.

Gemäss Fig. 3 weisen die Abstreifrippen 18 gleichbleibende Rippenhöhe auf. Es ist jedoch auch möglich, unterschiedliche Rippenhöhen vorzusehen, beispielsweise mit sich kontinuierlich ändernder Rippenhöhe. Eine sich ändernde Rippenhöhe kann auch dadurch erreicht werden, dass der Boden der Vertiefung gegenüber der Abschlusswand 2 mit einer leichten Neigung ausgeführt ist. Zudem kann der Rippenrand abgerundet sein.

Gemäss Fig. 1 - 3 erstrecken sich die Abstreifrippen 18 praktisch über den gesamten Deckelboden 3 und bilden auf diesem eine Rippenfläche 19. Die Rippenfläche 19 kann sich jedoch auch nur über einen Teil des Deckelbodens 3 erstrecken.

Der in Fig. 4 dargestellte Farbeimer 4 weist einen im wesentlichen ebenen Eimerboden 20, gegebenenfalls versteift durch eine Sicke, und sich leicht konisch erweiternde Wände 21 auf. Die Eimeröffnung 22 ist von dem Randflansch 15 umgeben, welcher mit dem Verschlussteil 11 des Deckels 1 zusammenzuwirken bestimmt ist.

Etwas unterhalb des Randflansches 15 sind die Eimerwände 21 mit einem Verstärkungskragen 23 versehen, dessen abwärts gerichteter Flansch 24 an zwei gegenüberliegenden Stellen eine durch Seitenwände 25 verstärkte Befestigungspartie 26 aufweist, die zur Befestigung eines Henkels dienen. Hierzu wird im Flansch 24 der Befestigungspartie 26 eine Oeffnung 27 unterschiedlicher Breite vorgesehen. Der Henkel des Farbeimers 4 weist an seinen Enden einen einwärts gerichteten Knopf auf, der im Teil mit grösserer Breite eingeführt und im darüberliegenden Teil mit kleinerer Breite gehalten ist.

In Fig. 5 ist dargestellt, wie der Deckel 1 mit seiner Randpartie 5 im Farbeimer 4 schliesst und in der Schliessstellung dadurch gesichert ist, dass der Randflansch 15 des Eimers über dem Haltenocken 14 im Schliessflansch 12 einrastet.

Der Vorteil des beschriebenen Deckels 1 besteht darin, dass damit eine Wanne gebildet werden kann, an welcher der Farbroller für die Durchführung von Farbanstrichen an Wänden und Ecken vorbereitet werden kann. Hierzu wird der Deckel 1 auf dem Boden oder auf eine andere Unterlage mit nach oben offener Vertiefung 7 gelegt. Dann kann die Rippenfläche dazu verwendet werden, um auf dem Farbroller übermässige Farbe zu entfernen und eine gleichmässige Verteilung der Farbe auf dem Farbroller zu erreichen. Dies wird durch ein oder mehrmaliges Hin- und Herrollen auf der Rippenfläche 19 erreicht. Dadurch können Verluste an Farbe leicht vermieden werden. Wird die Farbe nicht mehr gebraucht, kann die in der Vertiefung 7 befindliche Farbe in den Farbeimer 4 zurückgeschüttet und derselbe geschlossen werden.

## Patentansprüche

1. Eimer für die Aufnahme von Anstreichmitteln, insbesondere von Anstreichfarben für den Anstrich von Wänden und Decken, welcher eine den Umrissformen des Eimerrandes entsprechende Eimeröffnung (23) aufweist, wobei diese Oeffnung für den Transport, die Lagerung und bei Nichtgebrauch der Anstreichfarbe mit einem Deckel zu schliessen bestimmt ist, dadurch gekennzeichnet, dass an der Wand der Deckelinnenseite mehrere, mit Abstand angeordnete Abstreifrippen (18) vorgesehen sind, die eine Rippenfläche (19) bilden, welche sich mindestens über eine Teilfläche der Deckelinnenseite erstrecken.

2. Eimer nach Anspruch 1 , dadurch gekennzeichnet, dass die Abstreifrippen (18) der Rippenfläche (19) parallel zueinander angeordnet sind und/oder einen abgerundeten Rippenrand aufweisen.

3. Eimer nach Anspruch 1 oder 2, dadurch gekennzeichnet, dass die Abstreifrippen (18) als gerade, gebogene, pfeilförmige, zick-zack-förmige, buckelförmige und als aus diesen Formen kombinierte Erhebungen ausgebildet sind.

4. Eimer nach Anspruch 1 oder 2, dadurch gekennzeichnet, dass die Abstreifrippen (18) mit unterschiedlicher Rippenhöhe, vorzugsweise mit sich kontinuierlich ändernder Rippenhöhe ausgeführt sind.

5. Eimer nach Anspruch 1, dadurch gekennzeichnet, dass der Deckel (1) einen von einer Abschlusswand (2) begrenzten Deckelboden (3) aufweist, wobei die Rippenfläche (19) an dem Deckelboden angeordnet ist, der in einer an der Deckelinnenseite gebildeten wannenähnlichen Vertiefung (7) angeordnet ist.

6. Eimer nach Anspruch 5, dadurch gekennzeichnet, dass die Vertiefung im Deckel (1) durch eine Randpartie (5) begrenzt ist, welche als V-Profil ausgebildet ist, welches durch im Abstand angeordnete Rippen (9) ausgesteift ist, wobei der eine Schenke des V-Profils als eine schräg geneigte, zusammen mit dem Deckelboden (3) die Vertiefung (7) bildende Verbindungsfläche (6) und der andere Schenkel als die mit der Oeffnung (22) des Farbeimers (4) zusammenwirkende Abschlusswand (2) ausgebildet ist.

7. Eimer nach Anspruch 6, dadurch gekennzeichnet, dass an den freien Rand des die Abschlusswand (2) bildenden andern Schenkels ein mit dem Randflansch (15) des Farbeimers (4) zusammenwirkender Verschlussteil (11) mit einem zur Abschlusswand (2) angenähert parallelen Schliessflansch (12) anschliesst, an dessen gegen die Abschlusswand gerichteten Flanschseite ein Haltenocken (14) angeordnet ist, welcher zum Einrasten des Deckels (1) an dem den Eimerrand bildenden Randflansch (15) bestimmt ist.

8. Eimer nach Anspruch 1, dadurch gekennzeichnet, dass der Deckel (1) entsprechend dem damit zu schliessenden Eimer (4) einen rechteckigen Grundriss mit abgerundeten Ecken aufweist.

9. Eimer nach Anspruch 1, dadurch gekennzeichnet, dass an einem der abgerundeten Ecken des Deckels eine Oeffnungsvorrichtung, z. B. ein Ring (27), an dem Schliessflansch (12) befestigt ist.
